# EUROPÄISCHE PATENTSCHRIFT

(11) **EP 3 979 769 B1**
(45) Veröffentlichungstag und Bekanntmachung des Hinweises auf die Patenterteilung: **05.11.2025**
(21) Anmeldenummer: 21197616.2
(22) Anmeldetag: 20.09.2021
(51) Int. Cl.: H05B 6/12

(54) **BAUGRUPPE FÜR EIN INDUKTIONSKOCHFELD UND INDUKTIONSKOCHFELD**
MODULE FOR AN INDUCTION COOKING HOB AND INDUCTION COOKING HOB
MODULE POUR UNE PLAQUE DE CUISSON À INDUCTION ET PLAQUE DE CUISSON À INDUCTION

(30) Priorität: 05.10.2020 DE 102020125994
(43) Veröffentlichungstag der Anmeldung: 06.04.2022
(73) Patentinhaber: Miele & Cie. KG, 33332 Gütersloh (DE)
(72) Erfinder: Thorman, Franz, 33649 Bielefeld (DE); Prick, Michael, 32584 Löhne (DE)

(56) Entgegenhaltungen:
- EP-B1- 3 052 863
- US-A1- 2016 057 815
- US-A1- 2018 168 006

## Beschreibung

Die Erfindung betrifft eine Baugruppe für ein Induktionskochfeld der im Oberbegriff des Patentanspruchs 1 genannten Art und ein Induktionskochfeld der im Oberbegriff des Patentanspruchs 10 genannten Art.

Derartige Baugruppen für Induktionskochfelder und Induktionskochfelder sind aus dem Stand der Technik in einer Vielzahl von voneinander verschiedenen Bauformen bereits vorbekannt.

Beispielsweise offenbart die Druckschrift US 9603202 B2 Baugruppen für Induktionskochfelder, welche mindestens eine Induktionsspule zur induktiven Beheizung einer auf einer Deckplatte des Induktionskochfelds angeordneten Kochstelle umfassen, wobei die Induktionsspule in einem Montagezustand der Baugruppe auf einer Trägerplatte der Baugruppe positioniert und fixiert ist.

Aus den Druckschriften EP 3052863 B1 und US 2018168006 A1 sind weitere Kochfelder mit Befestigungslösungen für die Induktionsspulen bekannt.

Der Erfindung stellt sich somit das Problem, eine Baugruppe für ein Induktionskochfeld und ein Induktionskochfeld zu verbessern.

Erfindungsgemäß wird dieses Problem durch eine Baugruppe für ein Induktionskochfeld mit den Merkmalen des Patentanspruchs 1 gelöst. Ferner wird dieses Problem durch ein Induktionskochfeld mit den Merkmalen des Patentanspruchs 10 gelöst. Bei den erfindungsgemäßen Induktionskochfeldern kann es sich beispielsweise um Einbaukochfelder handeln. Ferner können die erfindungsgemäßen Induktionskochfelder als Haushaltsgeräte oder als gewerbliche Geräte, also Kochfelder für den professionellen Bereich, ausgebildet sein. Vorteilhafte Ausgestaltungen und Weiterbildungen der Erfindung ergeben sich aus den nachfolgenden abhängigen Ansprüchen.

Der mit der Erfindung erreichbare Vorteil besteht insbesondere darin, dass eine Baugruppe für ein Induktionskochfeld und ein Induktionskochfeld verbessert ist. Aufgrund der erfindungsgemäßen Ausbildung der Baugruppe für ein Induktionskochfeld und des Induktionskochfelds ist die Montage einer Baugruppe für ein Induktionskochfeld und damit die Herstellung eines damit ausgestatteten Induktionskochfelds wesentlich erleichtert. Zusätzliche Befestigungsmittel sind nicht erforderlich, um die mindestens eine Induktionsspule bei der Herstellung des erfindungsgemäßen Induktionskochfelds relativ zu der Trägerplatte zu positionieren und zu fixieren, um anschließend die Deckplatte des Induktionskochfelds zu montieren. Ferner ist dadurch eine Einsparung an Bauteilen und Fertigungsschritten ermöglicht. Auch die Bauhöhe des Spulenelements kann gegenüber dem Stand der Technik reduziert werden. Dadurch und darüber hinaus vereinfacht sich die Logistik und die Lagerhaltung entsprechend.

Die erfindungsgemäße Baugruppe für ein Induktionskochfeld ist nach Art, Funktionsweise, Material, Dimensionierung und Anordnung in weiten geeigneten Grenzen frei wählbar. Siehe hierzu auch die obigen Ausführungen zu der Ausbildung des erfindungsgemäßen Induktionskochfelds.

Eine vorteilhafte Weiterbildung der erfindungsgemäßen Baugruppe für ein Induktionskochfeld sieht vor, dass mindestens eines der Trägerformschlussmittel als eine Vertiefung oder als ein Rastvorsprung und das dazu korrespondierende Spulenformschlussmittel als ein Rastvorsprung ausgebildet sind, bevorzugt, dass die Vertiefung als eine Öffnung und/oder der Rastvorsprung als eine Verprägung ausgebildet sind/ist. Auf diese Weise ist dieses Trägerformschlussmittel und dieses dazu korrespondierende Spulenformschlussmittel auf konstruktiv besonders einfache und robuste Art ausgebildet. Ferner ist bei derartigen Formschlussmitteln neben einem Formschluss auch ein Kraftschluss, also ein Reibschluss, zur kraftübertragenden Verbindung zwischen der Induktionsspule auf der einen Seite und der Trägerplatte auf der anderen Seite ohne zusätzliche Bauteile einfach realisierbar. Entsprechend lassen sich mit den vorgenannten Formschlussmitteln noch größere Kräfte zwischen der Induktionsspule und der Trägerplatte übertragen.

Ein Aspekt ist es, dass die Spulenformschlussmittel als in oder an die Trägerformschlussmittel einrastende Rastvorsprünge ausgebildet sind. Die Rastvorsprünge erstrecken sich dazu in radialer Richtung über die umlaufende Kante der Induktionsspule hinaus. Gemäß einer Weiterbildung sind die Rastvorsprünge als Hohlkörper, insbesondere als halbe Hohlzylinder, ausgebildet.

Gemäß einer alternativen oder zusätzlichen Ausführungsform können die Rastvorsprünge auch über die Unterseite der Induktionsspule hinaus erstreckt sein, wobei die Unterseite der Induktionsspule die Seite ist, welche im montierten Zustand der Induktionsspule der Trägerplatte zugewandt ist. Im Montagezustand würde ein solcher Rastvorsprung dann in eine Durchbrechung der Trägerplatte eingreifen, welche im Bereich eines Trägerformschlussmittels ausgebildet ist. Wobei die Rastvorsprünge insbesondere als Hohlkörper, beispielsweise als halbe Hohlzylinder, ausgebildet sind.

Eine weitere vorteilhafte Weiterbildung der erfindungsgemäßen Baugruppe für ein Induktionskochfeld sieht vor, dass mindestens eines der Trägerformschlussmittel als ein Trägerplattenhaken ausgebildet ist, wobei der Trägerplattenhaken das als ein Rand der jeweils korrespondierenden Induktionsspule ausgebildeten Spulenformschlussmittel in dem Montagezustand der Baugruppe umgreift, bevorzugt, dass mindestens eines des mindestens einen als Trägerplattenhaken ausgebildeten Trägerformschlussmittel derart angeordnet ist, dass eine durch ein Anschlusskabel der vorgenannten Induktionsspule auf diese Induktionsspule einwirkende, die Induktionsspule senkrecht zur Trägerplatte vorspannende Abhebekraft mittels dieses Trägerplattenhakens aufnehmbar ist. Hierdurch ist zum einen eine robuste und hohe Kräfte übertragende Formschlussverbindung zwischen der Induktionsspule und der Trägerplatte verwirklicht, wobei die Induktionsspule mittels des mindestens einen Trägerplattenhakens auf konstruktiv einfache Weise in zwei Raumrichtungen positionierbar und fixierbar ist. Darüber hinaus ist das dazu korrespondierende Spulenformschlussmittel auf konstruktiv besonders einfache Art realisiert, wobei keine Abänderung der Induktionsspule zur Ausbildung dieses Spulenformschlussmittels notwendig ist. Besonders vorteilhaft ist dabei die bevorzugte Ausführungsform dieser Weiterbildung, da insbesondere durch das Anschlusskabel der Induktionsspule ungewünschte Kräfte in die Baugruppe eingeleitet werden, die zu einer Vorspannung der Induktionsspule senkrecht zu der Trägerplatte führen.

Eine besonders vorteilhafte Weiterbildung der erfindungsgemäßen Baugruppe für ein Induktionskochfeld sieht vor, dass die Spulenformschlussmittel und die zu diesen Spulenformschlussmitteln korrespondierenden Trägerformschlussmittel zumindest teilweise an einander gegenüberliegend angeordneten Seiten der Induktionsspule angeordnet sind. Auf diese Weise ist eine Positionierung und Fixierung der Induktionsspule relativ zu der Trägerplatte über die gesamte Ausdehnung der Induktionsspule auf konstruktiv und fertigungstechnisch besonders einfache Art ermöglicht.

Erfindungsgemäß ist vorgesehen, dass die Trägerplatte mit den Trägerplattenformschlussmitteln und die Induktionsspule mit den Spulenformschlussmitteln derart aufeinander abgestimmt ausgebildet und angeordnet sind, dass die Induktionsspule zwecks Überführung der Baugruppe in deren Montagezustand mittels einer Drehung um eine Drehachse relativ zu der Trägerplatte positionierbar und fixierbar ist, bevorzugt, dass die Induktionsspule mittels einer einzigen Drehung um diese Drehachse relativ zu der Trägerplatte positionierbar und fixierbar ist. Hierdurch ist die Überführung der erfindungsgemäßen Baugruppe für ein Induktionskochfeld in deren Montagezustand von der Handhabung wesentlich vereinfacht.

Dabei ist es möglich, dass die Drehachse parallel zu der Trägerplatte verläuft, wobei das mindestens eine drehachsenseitig angeordnete Trägerformschlussmittel als ein Trägerplattenhaken und das dazu korrespondierende Spulenformschlussmittel als ein der Drehachse zugewandter Rand der Induktionsspule ausgebildet sind, und wobei das mindestens eine drehachsenfern angeordnete Trägerformschlussmittel als ein senkrecht zu der Trägerplatte verlaufender Trägerplattenvorsprung und das dazu korrespondierende Spulenformschlussmittel als ein der Drehachse abgewandter Rand der Induktionsspule ausgebildet sind. Auf diese Weise ist die Handhabung bei der Überführung der erfindungsgemäßen Baugruppe in deren Montagezustand sehr einfach gestaltet, so dass die Ergonomie in der Fertigung des Induktionskochfelds zusätzlich verbessert ist.

Dabei ist es alternativ möglich, dass die Drehachse senkrecht zu der Trägerplatte verläuft, wobei die mindestens zwei jeweils an gegenüberliegenden Seiten der Induktionsspule angeordneten Trägerformschlussmittel als Trägerplattenhaken und das jeweils korrespondierende Spulenformschlussmittel als ein Rand der Induktionsspule ausgebildet sind. Hierdurch ist eine zu der vorgenannten Ausführungsform ergonomisch gleichwertige Alternative zur Überführung der erfindungsgemäßen Baugruppe in deren Montagezustand angegeben. Darüber hinaus hat diese Weiterbildung den weiteren Vorteil, dass die Trägerplatte die Induktionsspule in dem Montagezustand der Baugruppe beidseitig, also an beiden einander gegenüberliegenden Seiten der Induktionsspule, umgreift.

Eine weitere besonders vorteilhafte Weiterbildung der erfindungsgemäßen Baugruppe für ein Induktionskochfeld sieht vor, dass die Trägerplatte und die Induktionsspule für einen mehrfachen Formschluss von zueinander korrespondierenden Trägerformschlussmitteln und Spulenformschlussmitteln ausgebildet sind. Auf diese Weise ist die formschlüssige Verbindung zwischen der Induktionsspule auf der einen Seite und der Trägerplatte auf der anderen Seite in dem Montagezustand der Baugruppe weiter verbessert. Entsprechend ist beispielsweise eine Positionierung und Fixierung der Induktionsspule relativ zu der Trägerplatte in mehrere Raumrichtungen auf konstruktiv und fertigungstechnisch einfache Art ermöglicht. Beispielsweise können die einzelnen Trägerformschlussmittel und Spulenformschlussmittel in Verbindung mit der Trägerplatte und der Induktionsspule derart aufeinander abgestimmt ausgebildet sein, dass sich die jeweiligen Paarungen zueinander korrespondierender Trägerformschlussmittel und Spulenformschlussmittel bei der Überführung der erfindungsgemäßen Baugruppe in deren Montagezustand und/oder in deren Montagezustand in deren Wirkung untereinander ergänzen, so dass sich bei der Überführung der erfindungsgemäßen Baugruppe in deren Montagezustand und/oder in deren Montagezustand eine kombinierte Wirkung zumindest eines Teils der vorgenannten Paarungen von Formschlussmitteln ergibt.

Eine andere vorteilhafte Weiterbildung der erfindungsgemäßen Baugruppe für ein Induktionskochfeld sieht vor, dass die zueinander korrespondierenden Trägerformschlussmittel und Spulenformschlussmittel zumindest teilweise derart aufeinander abgestimmt ausgebildet sind, dass die Induktionsspule in dem Montagezustand der Baugruppe zusätzlich durch Kraftschluss, also durch Reibschluss, zwischen mindestens einem Trägerformschlussmittel und dem dazu korrespondierenden Spulenformschlussmittel positioniert und fixiert ist. Hierdurch ist mit einfachen Mitteln eine noch höhere Kraftübertragung zwischen der Induktionsspule und der Trägerplatte realisierbar.

Drei Ausführungsbeispiele der Erfindung sind in den Zeichnungen rein schematisch dargestellt und werden nachfolgend näher beschrieben. Es zeigt
- Figur 1: ein erstes und ein zweites Ausführungsbeispiel der erfindungsgemäßen Baugruppe für ein Induktionskochfeld in einer gemeinsamen Draufsicht, in jeweils teilweiser Darstellung,
- Figur 2a, b: das erste Ausführungsbeispiel in zwei teilweisen, perspektivischen Detaildarstellungen im Bereich der zueinander korrespondierenden Formschlussmittel,
- Figur 3a, b: das zweite Ausführungsbeispiel in zwei teilweisen, perspektivischen Detaildarstellungen im Bereich der zueinander korrespondierenden Formschlussmittel und
- Figur 4: ein drittes Ausführungsbeispiel der erfindungsgemäßen Baugruppe für ein Induktionskochfeld in einer Seitenansicht.

In den Fig. 1 bis 2b ist ein erstes Ausführungsbeispiel der erfindungsgemäßen Baugruppe für ein Induktionskochfeld rein exemplarisch dargestellt, wobei das erste Ausführungsbeispiel in der Bildebene der Fig. 1 unten gezeigt ist.

Die Baugruppe 2 für ein nicht näher dargestelltes Induktionskochfeld umfasst mindestens eine Induktionsspule 4 zur induktiven Beheizung einer auf einer nicht dargestellten Deckplatte des Induktionskochfelds angeordneten, ebenfalls nicht dargestellten Kochstelle, wobei die Induktionsspule 4 in einem in der Fig. 1 dargestellten Montagezustand der Baugruppe 2 auf einer Trägerplatte 6 der Baugruppe 2 positioniert und fixiert ist.

Die Induktionsspule 4 weist Spulenformschlussmittel 8, 10 und die Trägerplatte 6 weist zu den Spulenformschlussmitteln 8, 10 korrespondierend ausgebildete Trägerformschlussmittel 12, 14 auf, wobei die Induktionsspule 4 mittels der Spulenformschlussmittel 8, 10 und der Trägerformschlussmittel 12, 14 in dem Montagezustand der Baugruppe 2 formschlüssig an der Trägerplatte 6 positioniert und fixiert ist.

Die Spulenformschlussmittel 8, 10 der Induktionsspule 4 sind bei dem vorliegenden Ausführungsbeispiel jeweils als ein Rand der Induktionsspule 4 ausgebildet. Die Induktionsspule 4 ist somit nicht speziell hergerichtet, um die Spulenformschlussmittel 8, 10 auszubilden.

Die zu den Spulenformschlussmitteln 8, 10 korrespondierenden Trägerformschlussmittel 12, 14 sind bei dem vorliegenden Ausführungsbeispiel zum einen als zwei parallel zueinander angeordnete Trägerplattenhaken ausgebildete Trägerformschlussmittel 12 und zum anderen als zwei senkrecht zu der Trägerplatte 6 und parallel zueinander verlaufende Trägerplattenvorsprünge ausgebildete Trägerformschlussmittel 14 ausgeführt. Siehe hierzu auch die Fig. 2a und 2b. Das als Trägerplattenhaken ausgebildete Trägerformschlussmittel 12 umgreift in dem Montagezustand der Baugruppe 2 das als Rand der Induktionsspule 4 ausgebildete Spulenformschlussmittel 8, wobei das als Trägerplattenhaken ausgebildete Trägerformschlussmittel 12 derart angeordnet ist, dass eine durch ein Anschlusskabel 15 der vorgenannten Induktionsspule 4 auf diese Induktionsspule 4 einwirkende, die Induktionsspule 4 senkrecht zur Trägerplatte 6 vorspannende, Abhebekraft mittels dieses Trägerformschlussmittels 12 aufnehmbar ist.

Wie insbesondere aus den Fig. 2a und 2b ersichtlich ist, weisen die Induktionsspule 4 und die Trägerplatte 6 zusätzlich zu den vorgenannten Formschlussmitteln 8, 10, 12, 14 weitere zueinander korrespondierende Formschlussmittel auf.

Zum einen weist die Induktionsspule 4 zwei als sogenannte Butzen ausgebildete Spulenformschlussmittel 16, 18 auf, die in dem in den Fig. 1 bis 2b dargestellten Montagezustand der Baugruppe 2 mit dazu korrespondierenden und als Öffnungen in der Trägerplatte 6 ausgebildeten Trägerformschlussmitteln 20, 22 rastend in Eingriff sind. Die Spulenformschlussmittel 16, 18 sind bei dem vorliegenden Ausführungsbeispiel entweder als in oder an die Trägerformschlussmittel 20, 22 einrastende Rastvorsprünge. Die Rastvorsprünge erstrecken sich dazu in radialer Richtung über die umlaufende Kante der Induktionsspule 4 hinaus. Gemäß einer Weiterbildung sind die Rastvorsprünge als Hohlkörper, insbesondere als halbe Hohlzylinder, ausgebildet.

Zusätzlich sind die Spulenformschlussmittel 16, 18 und die dazu korrespondierenden Trägerformschlussmittel 20, 22 derart aufeinander abgestimmt ausgebildet, dass diese Formschlussmittel 16, 18, 20, 22 in dem Montagezustand der Baugruppe 2 zusätzlich zu einer Formschlussverbindung jeweils auch eine Kraftschlussverbindung, also eine Reibschlussverbindung, ausbilden.

Wie aus der Fig. 1 entnehmbar ist, sind die Spulenformschlussmittel 8, 10 sowie 16, 18 und die zu diesen Spulenformschlussmitteln 8, 10, 16, 18 korrespondierenden Trägerformschlussmittel 12, 14 sowie 20, 22 jeweils an einander gegenüberliegend angeordneten Seiten der Induktionsspule 4 angeordnet.

Wie nachfolgend noch näher erläutert wird, sind die Trägerplatte 6 mit den Trägerplattenformschlussmitteln 12, 14 sowie 20, 22 und die Induktionsspule 4 mit den Spulenformschlussmitteln 8, 10 sowie 16, 18 derart aufeinander abgestimmt ausgebildet und angeordnet, dass die Induktionsspule 4 zwecks Überführung der Baugruppe 2 in deren Montagezustand mittels einer Drehung um eine Drehachse 24 relativ zu der Trägerplatte 6 positionierbar und fixierbar ist, nämlich derart, dass die Induktionsspule 4 mittels einer einzigen Drehung um diese Drehachse 24 relativ zu der Trägerplatte 6 positionierbar und fixierbar ist. Die Drehachse 24 verläuft bei dem vorliegenden Ausführungsbeispiel parallel zu der Trägerplatte 6, wobei die als Trägerplattenhaken ausgebildeten Trägerformschlussmittel 12 drehachsenseitig und die als Trägerplattenvorsprünge ausgebildeten Trägerformschlussmittel 14 drehachsenfern angeordnet sind.

Nachfolgend wird die Funktionsweise der erfindungsgemäßen Baugruppe für ein Induktionskochfeld gemäß dem ersten Ausführungsbeispiel anhand der Fig. 1 bis 2b erläutert.

Zwecks Überführung der Baugruppe 2 von einem nicht dargestellten Demontagezustand in den in den Fig. 1 bis 2b dargestellten Montagezustand legt ein nicht dargestellter Monteur die Trägerplatte 6, wie aus der Fig. 1 ersichtlich, auf einer ebenfalls nicht dargestellten Montageunterlage ab. Anschließend setzt der Monteur die Induktionsspule 4 mit dem in der Fig. 1 links dargestellten und als Rand der Induktionsspule 4 ausgebildeten Spulenformschlussmittel 8 an den beiden als Trägerplattenhaken ausgebildeten Trägerformschlussmitteln 12 derart schräg an, dass das als Butzen ausgebildete Spulenformschlussmittel 16 zwischen den beiden Trägerformschlussmitteln 12 eingreift. Danach dreht der Monteur die Induktionsspule 4 um die Drehachse 24 in Richtung der Bildebene der Fig. 1, so dass das als Rand der Induktionsspule 4 ausgebildete Spulenformschlussmittel 10 mit den als Trägerplattenvorsprünge ausgebildeten Trägerformschlussmitteln 14, wie aus den Fig. 1 und 2b ersichtlich, derart in Eingriff gelangt, dass sich das als Butzen ausgebildete Spulenformschlussmittel 18 zwischen den beiden Trägerformschlussmitteln 14 befindet. Gleichzeitig gelangen die als Butzen ausgebildeten Spulenformschlussmittel 16, 18 bei der vorgenannten Drehung der Induktionsspule 4 um die Drehachse 24 in Eingriff mit den als Öffnungen ausgebildeten Trägerformschlussmitteln 20, 22 und verrasten mit diesen. Dabei sind die zueinander korrespondierenden Spulenformschlussmittel 16, 18 und Trägerformschlussmittel 20, 22 derart ausgebildet, dass die Induktionsspule 4 in dem Montagezustand der Baugruppe 2 zusätzlich zum jeweiligen Formschluss durch Kraftschluss relativ zu der Trägerplatte 6 positioniert und fixiert ist.

Wie aus den obigen Ausführungen deutlich wird, sind die Trägerplatte 6 und die Induktionsspule 4 somit für einen mehrfachen Formschluss von zueinander korrespondierenden Trägerformschlussmitteln 12, 14 sowie 20, 22 und Spulenformschlussmitteln 8, 10 sowie 16, 18 ausgebildet.

Im Nachfolgenden werden ein zweites und ein drittes Ausführungsbeispiel der erfindungsgemäßen Baugruppe für ein Induktionskochfeld exemplarisch erläutert. Gleiche oder gleichwirkende Bauteile sind mit gleichen Bezugszeichen bezeichnet. Ferner werden die weiteren Ausführungsbeispiele lediglich im Umfang der Unterscheidungsmerkmale zu den vorgenannten Ausführungsbeispielen erläutert. Ansonsten wird auf die Ausführungen zu den vorhergehenden Ausführungsbeispielen verwiesen. Darüber hinaus sind auch beliebige und geeignete Kombinationen der erläuterten Ausführungsbeispiele untereinander sowie mit anderen denkbaren Formschlussverbindungen der mindestens einen Induktionsspule und der Trägerplatte der erfindungsgemäßen Baugruppe möglich.

In den Fig. 1, 3a und 3b ist ein zweites Ausführungsbeispiel der erfindungsgemäßen Baugruppe für ein Induktionskochfeld rein exemplarisch dargestellt, wobei das zweite Ausführungsbeispiel in der Bildebene der Fig. 1 oben gezeigt ist.

Die Baugruppe 2 für ein nicht näher dargestelltes Induktionskochfeld gemäß dem vorliegenden zweiten Ausführungsbeispiel umfasst mindestens eine Induktionsspule 4 zur induktiven Beheizung einer auf einer nicht dargestellten Deckplatte des Induktionskochfelds angeordneten, ebenfalls nicht dargestellten Kochstelle, wobei die Induktionsspule 4 in einem in den Fig. 1, 3a und 3b nicht dargestellten Montagezustand der Baugruppe 2 auf einer Trägerplatte 6 positioniert und fixiert ist.

Die Induktionsspule 4 weist Spulenformschlussmittel 8, 10 und die Trägerplatte 6 weist zu den Spulenformschlussmitteln 8, 10 korrespondierend ausgebildete Trägerformschlussmittel 12, 14 auf, wobei die Induktionsspule 4 mittels der Spulenformschlussmittel 8, 10 und der Trägerformschlussmittel 12, 14 in dem Montagezustand der Baugruppe 2 formschlüssig an der Trägerplatte 6 positioniert und fixiert ist.

Die Spulenformschlussmittel 8, 10 der Induktionsspule 4 sind bei dem vorliegenden Ausführungsbeispiel jeweils als ein Rand der Induktionsspule 4 ausgebildet. Die Induktionsspule 4 ist somit nicht speziell hergerichtet, um die Spulenformschlussmittel 8, 10 auszubilden.

Die zu den Spulenformschlussmitteln 8, 10 korrespondierenden Trägerformschlussmittel 12, 14 sind bei dem vorliegenden Ausführungsbeispiel zum einen als ein als Trägerplattenhaken ausgebildetes Trägerformschlussmittel 12 und zum anderen als ein als Trägerplattenvorsprung ausgebildetes Trägerformschlussmittel 14 ausgeführt. Siehe hierzu auch die Fig. 3a und 3b. Die als Trägerplattenhaken ausgebildeten Trägerformschlussmittel 12 umgreifen in dem Montagezustand der Baugruppe 2 die als Rand der Induktionsspule 4 ausgebildeten Spulenformschlussmittel 8, 10, wobei die Trägerformschlussmittel 12, 14, insbesondere das als Trägerplattenhaken ausgebildete Trägerformschlussmittel 12, derart angeordnet sind, dass eine durch ein Anschlusskabel 15 der vorgenannten Induktionsspule 4 auf diese Induktionsspule 4 einwirkende, die Induktionsspule 4 senkrecht zur Trägerplatte 6 vorspannende, Abhebekraft mittels dieser Trägerformschlussmittel 12, 14, insbesondere dem Trägerformschlussmittel 12, aufnehmbar ist.

Wie insbesondere aus den Fig. 3a und 3b ersichtlich ist, weisen die Induktionsspule 4 und die Trägerplatte 6 zusätzlich zu den vorgenannten Formschlussmitteln 8, 10, 12, 14 weitere zueinander korrespondierende Formschlussmittel auf.

Zum einen weist die Induktionsspule 4 zwei als sogenannte Butzen ausgebildete Spulenformschlussmittel 16, 18 auf, die in dem in den Fig. 1, 3a und 3b nicht dargestellten Montagezustand der Baugruppe 2 mit dazu korrespondierenden und als Öffnungen in der Trägerplatte 6 ausgebildeten Trägerformschlussmitteln 20, 22 rastend in Eingriff sind. In den Fig. 3a und 3b ist die Baugruppe 2 gerade bei deren Überführung in deren Montagezustand gezeigt. Die Spulenformschlussmittel 16, 18 sind bei dem vorliegenden Ausführungsbeispiel als in oder an die Trägerformschlussmittel 20, 22 einrastende Rastvorsprünge ausgebildet. Die Rastvorsprünge erstrecken sich dazu in radialer Richtung über die umlaufende Kante der Induktionsspule 4 hinaus. Gemäß einer Weiterbildung sind die Rastvorsprünge, nämlich als Hohlkörper, insbesondere als halbe Hohlzylinder, ausgebildet. Zusätzlich sind die Spulenformschlussmittel 16, 18 und die dazu korrespondierenden Trägerformschlussmittel 20, 22 derart aufeinander abgestimmt ausgebildet, dass diese Formschlussmittel 16, 18, 20, 22 in dem Montagezustand der Baugruppe 1 zusätzlich zu einer Formschlussverbindung jeweils auch eine Kraftschlussverbindung, also eine Reibschlussverbindung, ausbilden.

Wie aus der Fig. 1 entnehmbar ist, sind die Spulenformschlussmittel 8, 10 sowie 16, 18 und die zu diesen Spulenformschlussmitteln 8, 10, 16, 18 korrespondierenden Trägerformschlussmittel 12, 14 sowie 20, 22 jeweils an einander gegenüberliegend angeordneten Seiten der Induktionsspule 4 angeordnet.

Wie nachfolgend noch näher erläutert wird, sind die Trägerplatte 6 mit den Trägerplattenformschlussmitteln 12, 14 sowie 20, 22 und die Induktionsspule 4 mit den Spulenformschlussmitteln 8, 10 sowie 16, 18 derart aufeinander abgestimmt ausgebildet und angeordnet, dass die Induktionsspule 4 zwecks Überführung der Baugruppe 2 in deren Montagezustand mittels einer Drehung um eine Drehachse 26 relativ zu der Trägerplatte 6 positionierbar und fixierbar ist, nämlich derart, dass die Induktionsspule 4 mittels einer einzigen Drehung um diese Drehachse 26 relativ zu der Trägerplatte 6 positionierbar und fixierbar ist. Die Drehachse 26 verläuft bei dem vorliegenden Ausführungsbeispiel senkrecht zu der Trägerplatte 6, also senkrecht zu der Bildebene der Fig. 1.

Nachfolgend wird die Funktionsweise der erfindungsgemäßen Baugruppe für ein Induktionskochfeld gemäß dem zweiten Ausführungsbeispiel anhand der Fig. 1, 3a und 3b erläutert.

Zwecks Überführung der Baugruppe 2 von einem Demontagezustand in deren nicht dargestellten Montagezustand legt ein nicht dargestellter Monteur die Trägerplatte 6, wie aus der Fig. 1 ersichtlich, auf einer ebenfalls nicht dargestellten Montageunterlage ab. Anschließend setzt der Monteur die Induktionsspule 4 mit dem als Rand der Induktionsspule 4 ausgebildeten Spulenformschlussmittel 8 an das als Trägerplattenhaken ausgebildete Trägerformschlussmittel 12 und mit dem als Rand der Induktionsspule 4 ausgebildeten Spulenformschlussmittel 10 an das als Trägerplattenhaken ausgebildete Trägerformschlussmittel 14 derart an, dass die jeweils als Butzen ausgebildeten Spulenformschlussmittel 16, 18, wie in den Fig. 1, 3a und 3b dargestellt, an den beiden Trägerformschlussmitteln 12, 14 anliegen. Danach dreht der Monteur die Induktionsspule 4 in der Bildebene der Fig. 1 im Uhrzeigersinn um die Drehachse 26, so dass die jeweils als Rand der Induktionsspule 4 ausgebildeten Spulenformschlussmittel 8, 10 mit den als Trägerplattenhaken ausgebildeten Trägerformschlussmitteln 12, 14 kraftübertragend in Eingriff gelangen. Im Unterschied zu dem ersten Ausführungsbeispiel wird die Induktionsspule 4 bei dem vorliegenden zweiten Ausführungsbeispiel also parallel zu der Bildebene der Fig. 1 gedreht. Gleichzeitig gelangen die als Butzen ausgebildeten Spulenformschlussmittel 16, 18 bei der vorgenannten Drehung der Induktionsspule 4 um die Drehachse 26 in Eingriff mit den als Öffnungen ausgebildeten Trägerformschlussmitteln 20, 22 und verrasten mit diesen. Dabei sind die zueinander korrespondierenden Spulenformschlussmittel 16, 18 und Trägerformschlussmittel 20, 22 derart ausgebildet, dass die Induktionsspule 4 in dem Montagezustand der Baugruppe 2 zusätzlich zum jeweiligen Formschluss durch Kraftschluss relativ zu der Trägerplatte 6 positioniert und fixiert ist.

Wie aus den obigen Ausführungen deutlich wird, sind die Trägerplatte 6 und die Induktionsspule 4 gemäß dem zweiten Ausführungsbeispiel ebenfalls für einen mehrfachen Formschluss von zueinander korrespondierenden Trägerformschlussmitteln 12, 14 sowie 20, 22 und Spulenformschlussmitteln 8, 10 sowie 16, 18 ausgebildet.

Schließlich ist in der Fig. 4 ein drittes Ausführungsbeispiel der erfindungsgemäßen Baugruppe für ein Induktionskochfeld exemplarisch gezeigt, wobei sich dieses dritte Ausführungsbeispiel stärker von dem ersten und dem zweiten Ausführungsbeispiel unterscheidet.

Bei dem dritten Ausführungsbeispiel sind das mindestens eine Trägerformschlussmittel 20 und das dazu korrespondierende Spulenformschlussmittel 16 als eine Vertiefung und ein Rastvorsprung ausgebildet, wobei das als Vertiefung ausgebildete Spulenformschlussmittel 16 als eine Öffnung und das als Rastvorsprung ausgebildete Trägerformschlussmittel 20 als eine Verprägung ausgebildet sind. Wie aus der Fig. 4 ersichtlich ist. kann das Spulenformschlussmittel 16 hierfür beispielsweise als eine die vorgenannte Öffnung ausformende Butze, analog zu den beiden vorgenannten Ausführungsbeispielen, ausgebildet sein. Die vorgenannte Verprägung kann auf dem Fachmann bekannte Art und Weise aus der Trägerplatte 6 ausgebildet sein. Die zueinander korrespondierenden Spulenformschlussmittel und Trägerformschlussmittel 16, 20 sind bei dem vorliegenden Ausführungsbeispiel derart ausgebildet, dass die Induktionsspule 4 in dem in der Fig. 4 dargestellten Montagezustand der Baugruppe 2 neben der Formschlussverbindung zusätzlich durch Kraftschluss zwischen dem Spulenformschlussmittel 16 und dem dazu korrespondierenden Trägerformschlussmittel 20 positioniert und fixiert ist. Analog zu den beiden vorgenannten Ausführungsbeispielen ist es möglich, dass das mindestens eine Spulenformschlussmittel und das mindestens eine Trägerformschlussmittel jeweils als eine Mehrzahl von zueinander korrespondierenden Formschlussmitteln der Induktionsspule 4 und der Trägerplatte 6 ausgebildet sind. Beispielsweise können die zueinander korrespondierenden Formschlussmittel an zwei gegenüberliegenden Seiten der Induktionsspule 4 oder gleichmäßig über den Umfang der Induktionsspule 4 verteilt angeordnet sein.

Aufgrund der erfindungsgemäßen Ausbildung der Baugruppe für ein Induktionskochfeld und des Induktionskochfelds gemäß den vorliegenden drei Ausführungsbeispielen ist die Montage einer Baugruppe 2 für ein Induktionskochfeld und damit die Herstellung eines damit ausgestatteten Induktionskochfelds wesentlich erleichtert. Zusätzliche Befestigungsmittel sind nicht erforderlich, um die mindestens eine Induktionsspule 4 bei der Herstellung des erfindungsgemäßen Induktionskochfelds relativ zu der Trägerplatte 6 zu positionieren und zu fixieren, um anschließend die Deckplatte des Induktionskochfelds zu montieren. Ferner ist dadurch eine Einsparung an Bauteilen und Fertigungsschritten ermöglicht. Darüber hinaus vereinfacht sich die Logistik und die Lagerhaltung entsprechend.

Die Erfindung ist nicht auf die erläuterten Ausführungsbeispiele beschränkt.

## Patentansprüche

1. Baugruppe (2) für ein Induktionskochfeld, umfassend
eine Trägerplatte (6) und
mindestens eine Induktionsspule (4) zur induktiven Beheizung einer auf einer Deckplatte des Induktionskochfelds angeordneten Kochstelle,
wobei die Induktionsspule (4) in einem Montagezustand der Baugruppe (2) auf der Trägerplatte (6) positioniert und fixiert ist,
die Induktionsspule (4) Spulenformschlussmittel (8, 10, 16, 18) und die Trägerplatte (6) zu den Spulenformschlussmitteln (8, 10, 16, 18) korrespondierend ausgebildete Trägerformschlussmittel (12, 14, 20, 22) aufweisen,
wobei die Induktionsspule (4) mittels der Spulenformschlussmittel (8, 10, 16, 18) und der Trägerformschlussmittel (12, 14, 20, 22) in dem Montagezustand der Baugruppe (2) formschlüssig an der Trägerplatte (6) positioniert und fixiert ist
wobei die Trägerplatte (6) mit den Trägerplattenformschlussmitteln (12, 14, 20, 22) und die Induktionsspule (4) mit den Spulenformschlussmitteln (8, 10, 16, 18) derart aufeinander abgestimmt ausgebildet und angeordnet sind, dass die Induktionsspule (4) zwecks Überführung der Baugruppe (2) in deren Montagezustand mittels einer Drehung um eine Drehachse (24; 26) relativ zu der Trägerplatte (6) positionierbar und fixierbar ist,
**dadurch gekennzeichnet, dass**
die Trägerplattenformschlussmittel (12, 14, 20, 22) als eine Verprägung in der Trägerplatte (6) und auf einer Spulenseite der Trägerplatte (6) ausgeführt sind, wobei in einem Montagezustand die alle Induktionsspulen (4) auf der Spulenseite der Trägerplatte (6) angeordnet sind,
und ein als Trägerplattenhaken ausgebildetes Trägerformschlussmittel (12, 14) in dem Montagezustand der Baugruppe (2) einen Rand der Induktionsspule (4) umgreift
und ein Trägerplattenvorsprung aus wenigstens einem Körper besteht, der senkrecht zu der Trägerplatte (6) erstreckt ist,
wobei die Drehachse (24) parallel oder senkrecht zu der Trägerplatte (6) verläuft,
wobei bei einer parallel zu der Trägerplatte (6) verlaufenden Drehachse (24)
das mindestens eine drehachsenseitig angeordnete Trägerformschlussmittel (12) als ein Trägerplattenhaken und das dazu korrespondierende Spulenformschlussmittel (8) als ein der Drehachse (24) zugewandter Rand der Induktionsspule (4) ausgebildet sind
und das mindestens eine drehachsenfern angeordnete Trägerformschlussmittel (14) als ein senkrecht zu der Trägerplatte (6) verlaufender Trägerplattenvorsprung und das dazu korrespondierende Spulenformschlussmittel (10) als ein der Drehachse (24) abgewandter Rand der Induktionsspule (4) ausgebildet sind,
wobei bei einer senkrecht zu der Trägerplatte (6) verlaufenden Drehachse (24) die mindestens zwei jeweils an gegenüberliegenden Seiten der Induktionsspule (4) angeordneten Trägerformschlussmittel (12, 14) als Trägerplattenhaken und das jeweils korrespondierende Spulenformschlussmittel (8, 10) als ein Rand der Induktionsspule (4) ausgebildet sind.

2. Baugruppe (2) nach Anspruch 1, wobei mindestens eines der Trägerformschlussmittel (20, 22) als ein Rastvorsprung und das dazu korrespondierende Spulenformschlussmittel (16, 18) als eine Vertiefung oder als ein Rastvorsprung ausgebildet sind, bevorzugt, dass die Vertiefung als eine Öffnung und/oder der Rastvorsprung als eine Verprägung ausgebildet sind/ist.

3. Baugruppe (2) nach Anspruch 1 oder 2, wobei mindestens eines des mindestens einen als Trägerplattenhaken ausgebildeten Trägerformschlussmittel ( 12, 14) derart angeordnet ist, dass eine durch ein Anschlusskabel (15) der vorgenannten Induktionsspule (4) auf diese Induktionsspule (4) einwirkende, die Induktionsspule (4) senkrecht zur Trägerplatte (6) vorspannende, Abhebekraft mittels dieses Trägerplattenhakens aufnehmbar ist.

4. Baugruppe (2) nach einem der vorhergehenden Ansprüche, wobei die Spulenformschlussmittel (8, 10, 16, 18) und die zu diesen Spulenformschlussmitteln (8, 10, 16, 18) korrespondierenden Trägerformschlussmittel (12, 14, 20, 22) zumindest teilweise an einander gegenüberliegend angeordneten Seiten der Induktionsspule (4) angeordnet sind.

5. Baugruppe (2) nach einem der vorhergehenden Ansprüche, wobei die Induktionsspule (4) mittels einer einzigen Drehung um diese Drehachse (24; 26) relativ zu der Trägerplatte (6) positionierbar und fixierbar ist.

6. Baugruppe (2) nach Anspruch 3, wobei insbesondere das als Trägerplattenhaken ausgebildete Trägerformschlussmittel (12, 14) zu dem Anschlusskabel (15) der montierten Induktionsspule (4) einen Abstand aufweist, wobei der Abstand entlang des Umfangs der Induktionsspule (4) gemessen weniger als ein Drittel des Umfangs der Induktionsspule (4) beträgt.

7. Baugruppe (2) nach einem der vorhergehenden Ansprüche, wobei die Spulenformschlussmittel (8, 10, 16, 18) als in oder an die Trägerformschlussmittel (12, 14, 20, 22) einrastende Rastvorsprünge ausgebildet sind,
wobei sich die Rastvorsprünge in radialer Richtung über die umlaufende Kante der Induktionsspule (4) hinaus erstrecken,
und/oder
wobei die Rastvorsprünge über die Unterseite der Induktionsspule (4) hinaus erstreckt sind, wobei die Unterseite der Induktionsspule (4) die Seite ist, welche im montierten Zustand der Induktionsspule (4) der Trägerplatte (6) zugewandt ist, wobei im Montagezustand ein solcher Rastvorsprung in eine Durchbrechung der Trägerplatte (6) eingreift, welche im Bereich eines Trägerformschlussmittels (12, 14, 20, 22) ausgebildet ist.

8. Baugruppe (2) nach einem der vorhergehenden Ansprüche, wobei die Trägerplatte (6) und die Induktionsspule (4) für einen mehrfachen Formschluss von zueinander korrespondierenden Trägerformschlussmitteln (12, 14, 20, 22) und Spulenformschlussmitteln (8, 10, 16, 18) ausgebildet sind.

9. Baugruppe (2) nach einem der vorhergehenden Ansprüche, wobei die zueinander korrespondierenden Trägerformschlussmittel (12, 14, 20, 22) und Spulenformschlussmittel (8, 10, 16, 18) zumindest teilweise derart aufeinander abgestimmt ausgebildet sind, dass die Induktionsspule (4) in dem Montagezustand der Baugruppe (2) zusätzlich durch Kraftschluss zwischen mindestens einem Trägerformschlussmittel (20, 22) und dem dazu korrespondierenden Spulenformschlussmittel (16, 18) positioniert und fixiert ist.

10. Induktionskochfeld, umfassend eine Baugruppe (2) mit mindestens einer Induktionsspule (4) zur induktiven Beheizung einer auf einer Deckplatte des Induktionskochfelds angeordneten Kochstelle, wobei die Induktionsspule (4) in einem Montagezustand der Baugruppe (2) auf einer Trägerplatte (6) der Baugruppe (2) positioniert und fixiert ist, **dadurch gekennzeichnet, dass** die Baugruppe (2) nach einem der Ansprüche 1 bis 9 ausgebildet ist.

## Claims

1. Assembly (2) for an induction hob, comprising
a carrier plate (6) and
at least one induction coil (4) for inductively heating a hot plate arranged on a cover plate of the induction hob,
the induction coil (4) being positioned and fixed on the carrier plate (6) in an assembled state of the assembly (2),
the induction coil (4) having coil form-fitting means (8, 10, 16, 18) and the carrier plate (6) having carrier form-fitting means (12, 14, 20, 22) corresponding to the coil form-fitting means (8, 10, 16, 18),
the induction coil (4) being form-fittingly positioned and fixed to the carrier plate (6) by means of the coil form-fitting means (8, 10, 16, 18) and the carrier form-fitting means (12, 14, 20, 22) in the assembled state of the assembly (2),
the carrier plate (6) having the carrier plate form-fitting means (12, 14, 20, 22) and the induction coil (4) having the coil form-fitting means (8, 10, 16, 18) being designed and arranged to be coordinated with one another such that the induction coil (4) can be positioned and fixed relative to the carrier plate (6) by means of a rotation about an axis of rotation (24; 26) for the purpose of transferring the assembly (2) into its assembled state,
**characterised in that**
the carrier plate form-fitting means (12, 14, 20, 22) are designed as an embossed portion in the carrier plate (6) and on a coil side of the carrier plate (6), in an assembled state, all the induction coils (4) being arranged on the coil side of the carrier plate (6),
and a carrier form-fitting means (12, 14) designed as a carrier plate hook engaging around an edge of the induction coil (4) in the assembled state of the assembly (2)
and a carrier plate projection consisting of at least one body which extends perpendicular to the carrier plate (6),
the axis of rotation (24) running parallel or perpendicular to the carrier plate (6),
when an axis of rotation (24) runs parallel to the carrier plate (6),
the at least one carrier form-fitting means (12) arranged on the axis of rotation side being designed as a carrier plate hook and the corresponding coil form-fitting means (8) being designed as an edge of the induction coil (4) facing the axis of rotation (24)
and the at least one carrier form-fitting means (14) arranged remotely from the axis of rotation being designed as a carrier plate projection running perpendicular to the carrier plate (6) and the corresponding coil form-fitting means (10) being designed as an edge of the induction coil (4) facing away from the axis of rotation (24),
when an axis of rotation (24) runs perpendicular to the carrier plate (6),
the at least two carrier form-fitting means (12, 14) arranged on opposite sides of the induction coil (4) being designed as carrier plate hooks and the corresponding coil form-fitting means (8, 10) being designed as an edge of the induction coil (4).

2. Assembly (2) according to claim 1, wherein at least one of the carrier form-fitting means (20, 22) is designed as a latching projection and the corresponding coil form-fitting means (16, 18) is designed as a recess or as a latching projection, preferably that the recess is designed as an opening and/or the latching projection is designed as an embossed portion.

3. Assembly (2) according to either claim 1 or claim 2, wherein at least one of the at least one carrier form-fitting means (12, 14) designed as a carrier plate hook is arranged such that a lifting force which acts on this induction coil (4) through a connecting cable (15) of the aforementioned induction coil (4) and prestresses the induction coil (4) perpendicular to the carrier plate (6) can be absorbed by means of this carrier plate hook.

4. Assembly (2) according to any of the preceding claims, wherein the coil form-fitting means (8, 10, 16, 18) and the carrier form-fitting means (12, 14, 20, 22) corresponding to these coil form-fitting means (8, 10, 16, 18) are arranged at least partially on mutually opposite sides of the induction coil (4).

5. Assembly (2) according to any of the preceding claims, wherein the induction coil (4) can be positioned and fixed relative to the carrier plate (6) by means of a single rotation about this axis of rotation (24; 26).

6. Assembly (2) according to claim 3, wherein in particular the carrier form-fitting means (12, 14) designed as carrier plate hooks is spaced apart from the connecting cable (15) of the mounted induction coil (4), wherein the distance measured along the circumference of the induction coil (4) is less than one third of the circumference of the induction coil (4).

7. Assembly (2) according to any of the preceding claims, wherein the coil form-fitting means (8, 10, 16, 18) are designed as latching projections latching into or onto the carrier form-fitting means (12, 14, 20, 22),
wherein the latching projections extend in the radial direction beyond the circumferential edge of the induction coil (4),
and/or
wherein the latching projections extend beyond the underside of the induction coil (4), wherein the underside of the induction coil (4) is the side which, in the assembled state of the induction coil (4), faces the carrier plate (6), wherein, in the assembled state, such a latching projection engages in a through-opening in the carrier plate (6) which is formed in the region of a carrier form-fitting means (12, 14, 20, 22).

8. Assembly (2) according to any of the preceding claims, wherein the carrier plate (6) and the induction coil (4) are designed for a multiple form-fitting connection of mutually corresponding carrier form-fitting connection means (12, 14, 20, 22) and coil form-fitting connection means (8, 10, 16, 18).

9. Assembly (2) according to any of the preceding claims, wherein the mutually corresponding carrier form-fitting means (12, 14, 20, 22) and coil form-fitting means (8, 10, 16, 18) are at least partially designed to be coordinated with one another such that the induction coil (4) is additionally positioned and fixed in the assembled state of the assembly (2) by a force-fitting connection between at least one carrier form-fitting means (20, 22) and the corresponding coil form-fitting means (16, 18).

10. Induction hob, comprising an assembly (2) having at least one induction coil (4) for inductively heating a hot plate arranged on a cover plate of the induction hob, the induction coil (4) being positioned and fixed on a carrier plate (6) of the assembly (2) in an assembled state of the assembly (2), **characterised in that** the assembly (2) is designed according to any of claims 1 to 9.

## Revendications

1. Ensemble (2) pour une plaque de cuisson à induction, comprenant une plaque de support (6), et
au moins une bobine d'induction (4) pour le chauffage par induction d'un emplacement de cuisson disposé sur une plaque de recouvrement de la plaque de cuisson à induction,
dans lequel la bobine d'induction (4) est positionnée et fixée sur la plaque de support (6) dans un état de montage de l'ensemble (2),
la bobine d'induction (4) présente des moyens pour complémentarité de forme de bobine (8, 10, 16, 18) et la plaque de support (6) présente des moyens pour complémentarité de forme de support (12, 14, 20, 22) réalisés de manière à correspondre aux moyens pour complémentarité de forme de bobine (8, 10, 16, 18),
dans lequel la bobine d'induction (4) est positionnée et fixée par complémentarité de forme sur la plaque de support (6) au moyen des moyens pour complémentarité de forme de bobine (8, 10, 16, 18) et des moyens pour complémentarité de forme de support (12, 14, 20, 22) à l'état de montage de l'ensemble (2),
dans lequel la plaque de support (6) comportant les moyens pour complémentarité de forme de plaque de support (12, 14, 20, 22) et la bobine d'induction (4) comportant les moyens pour complémentarité de forme de bobine (8, 10, 16, 18) sont réalisées et disposées l'une par rapport à l'autre de telle sorte que la bobine d'induction (4) peut être positionnée et fixée par rapport à la plaque de support (6) au moyen d'une rotation autour d'un axe de rotation (24 ; 26) en vue d'un transfert de l'ensemble (2) dans son état de montage,
**caractérisé en ce que**
les moyens pour complémentarité de forme de plaque de support (12, 14, 20, 22) sont réalisés sous forme d'estampage dans la plaque de support (6) et sur un côté bobine de la plaque de support (6), dans lequel, dans un état de montage, les bobines d'induction (4) sont toutes disposées sur le côté bobine de la plaque de support (6),
et un moyen pour complémentarité de forme de support (12, 14) réalisé sous forme de crochet de plaque de support entoure un bord de la bobine d'induction (4) à l'état de montage de l'ensemble (2)
et une saillie de plaque de support est constituée d'au moins un corps qui s'étend perpendiculairement à la plaque de support (6),
dans lequel l'axe de rotation (24) s'étend parallèlement ou perpendiculairement à la plaque de support (6),
dans lequel, lorsque l'axe de rotation (24) s'étend parallèlement à la plaque de support (6),
l'au moins un moyen pour complémentarité de forme de support (12) disposé côté axe de rotation est réalisé sous forme de crochet de plaque de support et le moyen pour complémentarité de forme de bobine (8) correspondant est réalisé sous forme de bord de la bobine d'induction (4) orienté vers l'axe de rotation (24)
et l'au moins un moyen pour complémentarité de forme de support (14) disposé à distance de l'axe de rotation est réalisé sous forme de saillie de plaque de support s'étendant perpendiculairement à la plaque de support (6) et le moyen pour complémentarité de forme de bobine (10) correspondant est réalisé sous forme de bord de la bobine d'induction (4) opposé à l'axe de rotation (24),
dans lequel, lorsque l'axe de rotation (24) s'étend perpendiculairement à la plaque de support (6),
les au moins deux moyens pour complémentarité de forme de support (12, 14) disposés respectivement sur des côtés opposés de la bobine d'induction (4) sont réalisés sous forme de crochets de plaque de support et les moyens pour complémentarité de forme de bobine (8, 10) respectivement correspondants sont réalisés sous forme de bord de la bobine d'induction (4).

2. Ensemble (2) selon la revendication 1, dans lequel au moins l'un des moyens pour complémentarité de forme de support (20, 22) est réalisé sous forme de saillie d'encliquetage et le moyen pour complémentarité de forme de bobine (16, 18) correspondant est réalisé sous forme de renfoncement ou de saillie d'encliquetage, de préférence en ce que le renfoncement est réalisé sous forme d'ouverture et/ou la saillie d'encliquetage est réalisée sous forme d'estampage.

3. Ensemble (2) selon la revendication 1 ou 2, dans lequel au moins l'un des au moins un moyen pour complémentarité de forme de support (12, 14) réalisé sous forme de crochet de plaque de support est disposé de telle sorte qu'une force de levage, agissant sur ladite bobine d'induction (4) par un câble de raccordement (15) de la bobine d'induction (4) susmentionnée et précontraignant la bobine d'induction (4) perpendiculairement à la plaque de support (6), peut être absorbée au moyen dudit crochet de plaque de support.

4. Ensemble (2) selon l'une des revendications précédentes, dans lequel les moyens pour complémentarité de forme de bobine (8, 10, 16, 18) et les moyens pour complémentarité de forme de support (12, 14, 20, 22) correspondant auxdits moyens pour complémentarité de forme de bobine (8, 10, 16, 18) sont disposés au moins partiellement sur des côtés de la bobine d'induction (4) disposés de manière opposée les uns aux autres.

5. Ensemble (2) selon l'une des revendications précédentes, dans lequel la bobine d'induction (4) peut être positionnée et fixée par rapport à la plaque de support (6) au moyen d'une seule rotation autour dudit axe de rotation (24 ; 26).

6. Ensemble (2) selon la revendication 3, dans lequel en particulier le moyen pour complémentarité de forme de support (12, 14) réalisé sous forme de crochet de plaque de support présente une distance par rapport au câble de raccordement (15) de la bobine d'induction (4) montée, dans lequel la distance mesurée le long de la circonférence de la bobine d'induction (4) est inférieure à un tiers de la circonférence de la bobine d'induction (4).

7. Ensemble (2) selon l'une des revendications précédentes, dans lequel les moyens pour complémentarité de forme de bobine (8, 10, 16, 18) sont réalisés sous forme de saillies d'encliquetage s'encliquetant dans les moyens pour complémentarité de forme de support (12, 14, 20, 22) ou sur ceux-ci, dans lequel les saillies d'encliquetage s'étendent dans la direction radiale au-delà du bord circonférentiel de la bobine d'induction (4), et/ou
dans lequel les saillies d'encliquetage s'étendent au-delà du côté inférieur de la bobine d'induction (4), dans lequel le côté inférieur de la bobine d'induction (4) est le côté qui, à l'état monté de la bobine d'induction (4), est tourné vers la plaque de support (6), dans lequel, à l'état monté, une telle saillie d'encliquetage vient en prise dans une percée de la plaque de support (6), laquelle percée est réalisée dans la zone d'un moyen pour complémentarité de forme de support (12, 14, 20, 22).

8. Ensemble (2) selon l'une des revendications précédentes, dans lequel la plaque de support (6) et la bobine d'induction (4) sont réalisées pour une complémentarité de forme multiple de moyens pour complémentarité de forme de support (12, 14, 20, 22) et de moyens pour complémentarité de forme de bobine (8, 10, 16, 18) correspondant les uns aux autres.

9. Ensemble (2) selon l'une des revendications précédentes, dans lequel les moyens pour complémentarité de forme de support (12, 14, 20, 22) et les moyens pour complémentarité de forme de bobine (8, 10, 16, 18) correspondant les uns aux autres sont réalisés au moins partiellement de manière adaptée les uns aux autres de telle sorte que la bobine d'induction (4) est en outre positionnée et fixée par adhérence entre au moins un moyen pour complémentarité de forme de support (20, 22) et le moyen pour complémentarité de forme de bobine (16, 18) correspondant à celui-ci à l'état de montage de l'ensemble (2).

10. Plaque de cuisson à induction, comprenant un ensemble (2) comportant au moins une bobine d'induction (4) pour le chauffage par induction d'un emplacement de cuisson disposé sur une plaque de recouvrement de la plaque de cuisson à induction, dans laquelle la bobine d'induction (4) est positionnée et fixée sur une plaque de support (6) de l'ensemble (2) dans un état de montage de l'ensemble (2), **caractérisée en ce que** l'ensemble (2) est réalisé selon l'une des revendications 1 à 9.
